# EUROPÄISCHE PATENTSCHRIFT

(11) **EP 2 447 424 B1**
(45) Veröffentlichungstag und Bekanntmachung des Hinweises auf die Patenterteilung: **23.12.2015**
(21) Anmeldenummer: 10189065.5
(22) Anmeldetag: 27.10.2010
(51) Int. Cl.: E03C 1/122

(54) **Leitungszweigstück für Fallleitungen**
Pipe branch section for downpipes
Pièce d'embranchement de conduite pour tuyaux de descente

(43) Veröffentlichungstag der Anmeldung: 02.05.2012
(73) Patentinhaber: Geberit International AG, 8645 Jona (CH)
(72) Erfinder: Oengören, Abdullah, 8370, Sirnach (CH)
(74) Vertreter: Frischknecht, Harry Ralph

(56) Entgegenhaltungen:
- EP-A1- 1 882 786
- CH-A- 418 067
- GB-A- 471 971
- GB-A- 770 668
- US-A- 3 346 887

## Beschreibung

### TECHNISCHES GEBIET

Die vorliegende Erfindung betrifft ein Leitungszweigstück für Fallleitungen gemäss dem Oberbegriff von Anspruch 1.

### STAND DER TECHNIK

Aus dem Stand der Technik ist ein derartiges Leitungszweigstück bekannt. Beispielsweise zeigen die CH 418 067 und die US3,346,887 solche Leitungszweigstücke.

Auch vertreibt die Anmelderin ein Leitungszweigstück unter dem Namen Geberit Sovent, wobei es sich hier um ein Formstück handelt, das eine kostengünstige und technisch ausgereifte Lösung für die Zuleitung von Abwasser in Abwasserfallleitungen in mehrstöckigen Gebäuden, wie beispielsweise in Hochhäusern, bereitstellt.

Die Verwendung vom Produkt Geberit Sovent und auch von Leitungszweigstücken gemäss der CH 418 067 hat zu sehr guten Ergebnissen geführt. Allerdings sind zwischenzeitlich die Anforderungen bezüglich Abflussleistung, Fallhöhe und auch an die Grösse solcher Leitungsstücke gestiegen.

Insbesondere soll ein Unterdruck in der Zuleitung während des Betriebes weitgehend verhindert werden. Der Unterdruck entsteht durch das in der Fallleitung fliessende Wasser und kann insbesondere bei grossen Fallhöhen so gross werden, dass Wasser aus den in der Zuleitung vorhandenen Siphons gesaugt wird. Folglich erfüllt der Siphon nicht mehr die Wirkung als Verschlusselement zwischen Fallleitung und den entsprechenden Schmutzwasserabläufen, wie Toilettenablauf etc..

Die Bildung des Unterdruckes kann beispielsweise vermindert werden, in dem Bremselemente oder Leitelemente angeordnet werden, die das in Fallrichtung fliessende Wasser im Bereich der Zuleitung bremsen bzw. umleiten. Dies hat allerdings einen negativen Einfluss auf die Leistung bzw. den Volumenstrom des Leitungszweigstückes, was dazu führt, dass Leitungszweigstücke mit grösseren Rohrdurchmessern eingesetzt werden müssen, um eine vergleichbare Leistung zu erzielen. Dies ist wiederum unerwünscht, da so grösserer Einbauraum erforderlich ist.

### DARSTELLUNG DER ERFINDUNG

Ausgehend von diesem Stand der Technik liegt der Erfindung eine Aufgabe zugrunde, ein Leitungszweigstück anzugeben, welches die Nachteile aus dem Stand der Technik überwindet. Insbesondere soll ein Leitungszweigstück geschaffen werden, dessen Leistung bei gleichbleibender Baugrösse vergrössert wird bzw. dessen Leistung bei verkleinerter Baugrösse konstant gehalten wird.

Eine solche Aufgabe wird durch das Leitungszweigstück nach Anspruch 1 gelöst. Ein Leitungszweigstück für eine Fallleitung, in der Abwasser in der Form eines Wassermantels an einer Wandung entlang einer Fallrichtung führbar ist, umfasst einen oberen Fallleitungsabschnitt mit einer Eintrittsöffnung, einen sich dem oberen Fallleitungsabschnitt anschliessenden Umlenkabschnitt und einen sich dem Umlenkabschnitt anschliessenden unteren Fallleitungsabschnitt mit einer Austrittsöffnung, sowie mindestens einen Zuleitungsabschnitt, der im Bereich des Umlenkabschnittes in das Leitungszweigstück mündet. Der Umlenkabschnitt umfasst einen ersten Umlenkbereich, welcher das Abwasser bezüglich der Fallrichtung umlenkt, und einen bezüglich dem ersten Umlenkbereich in Fallrichtung gesehen nachfolgend angeordneten zweiten Umlenkbereich, dem das Abwasser vom ersten Umlenkbereich zugeleitet wird. Der zweite Umlenkbereich verläuft geneigt zur Fallrichtung. Aufgrund dieser Neigung kann das Abwasser ausreichend gebremst werden, ohne das der Widerstand des Leitungszweigstückes erhöht wird, was bei gleichbleibender Baugrösse eine Erhöhung des Volumenstroms zulässt bzw. die Leistung bei verkleinerter Baugrösse konstant hält. Der zweite Umlenkbereich ist in Fallrichtung gesehen unmittelbar nach dem ersten Umlenkbereich angeordnet. Weiter umfasst der erste Umlenkbereich eine Ablösekante, welche derart angeordnet ist, dass das Abwasser über den Mündungsbereich bzw. über die Trennwand hinweg fliesst, was ein Eintreten von Abwasser in den Mündungsbereich verhindert.

Vorzugsweise steht der zweite Umlenkbereich derart zum ersten Umlenkbereich, dass das Abwasser durch den zweiten Umlenkbereich im wesentlichen reflektiert wird. Durch die Reflexion wird die Wirkung des geneigten Umlenkbereiches noch weiter verbessert.

Der zweite Umlenkbereich wird vorzugsweise durch die Wandung des Leitungszweigstückes bereitgestellt. Dies lässt eine besonders einfache Herstellung zu.

Der zweite Umlenkbereich steht mit einem Winkel im Bereich von 2 bis 12° zur Fallrichtung.

Der zweite Umlenkbereich steht bezüglich der Richtung des Abwassers, das vom ersten Umlenkbereich umgelenkt wurde, in einem Winkel im Bereich von 30° bis 50°, insbesondere 40°. Mit einem solchen Winkel wurden sehr gute Resultate erzielt.

Vorzugsweise ist der erste Umlenkbereich so angeordnet, dass der Wassermantel den ersten Umlenkbereich als umgelenkter Strahl verlässt, wobei das Abwasser dann strahlförmig auf den geneigt winklig angeordneten zweiten Umlenkbereich auftrifft.

Der zweite Umlenkbereich ist vorzugsweise mindestens abschnittsweise gekrümmt ausgebildet, insbesondere um eine Achse, welche senkrecht zur Fallrichtung steht. Dadurch kann die Umlenkung weiter verbessert werden.

Bevorzugterweise ist der erste Umlenkbereich in Fallrichtung gesehen derart angeordnet, dass er sich über die gesamte lichte Weite des oberen Fallleitungsabschnittes erstreckt, so dass die gesamte Abwassermenge umlenkbar ist.

Der Umlenkabschnitt umfasst vorzugsweise einen Durchflussbereich und einen Mündungsbereich, in dem die Zuleitung in das Leitungszweigstück mündet, wobei der Mündungsbereich durch eine Trennwand vom Durchflussbereich getrennt ist, so dass ein Eintreten von Abwasser aus dem Durchflussbereich in den Mündungsbereich verhindert wird.

Bevorzugterweise verfügt die Trennwand über einen Durchgang, über welchen Druckunterschiede zwischen Durchflussbereich und Mündungsbereich ausgleichbar sind, wobei der Durchgang vorzugsweise derart angeordnet ist, dass ein Durchtreten von Abwasser durch den Durchgang verunmöglicht wird. Dadurch können Druckunterschiede im System gut ausgeglichen werden.

Vorzugsweise ist ein Strömungsteiler in Fallrichtung gesehen vor dem Umlenkabschnitt angeordnet ist, wobei mit dem Strömungsteiler der Wassermantel aufreissbar ist.

Das Leitungszweigstück umfasst vorzugsweise mindestens eine Bypassleitung, welche vorzugsweise derart angeordnet ist, dass ein Druckunterschied zwischen dem oberen Fallleitungsabschnitt und dem Mündungsbereich und/oder zwischen dem oberen Fallleitungsabschnitt und dem unteren Fallleitungsabschnitt ausgleichbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnung beschrieben, die lediglich zur Erläuterung dienen und nicht einschränkend auszulegen sind. In der Zeichnung zeigen:
- Fig. 1: eine Schnittdarstellung eines Leitungszweigstückes gemäss einer ersten Ausführungsform der vorliegenden Erfindung;
- Fig. 2: eine Schnittdarstellung des Leitungszweigstückes nach Figur 1 mit einem Strömungsteiler und einer Bypassleitung nach einer zweiten Ausführungsform; und
- Fig. 3: eine Schnittdarstellung des Leitungszweigstückes nach Figur 1 mit einem Strömungsteiler und einer Bypassleitung nach einer dritten Ausführungsform.

Die Figur 1 zeigt ein Leitungszweigstück 1 zum Einsatz in Abwasserfallleitungen in mehrstöckigen Gebäuden. Das Leitungszweigstück 1 dient der Verbindung von einer Abwasserzuleitung von einem Stockwerk in die Fallleitung, die sich von Stockwerk zu Stockwerk, meist über die gesamte Gebäudehöhe, erstreckt. Die Zuleitung wird demnach über das Leitungszweigstück 1 mit der Fallleitung verbunden.

Das Leitungszweigstück 1 umfasst einen oberen Fallleitungsabschnitt 2 mit einer Eintrittsöffnung 3, einen sich dem oberen Fallleitungsabschnitt 2 anschliessenden Umlenkabschnitt 4 und sich dem Umlenkabschnitt 4 anschliessenden unterer Fallleitungsabschnitt 5 mit einer Austrittsöffnung 6, sowie mindestens einen Zuleitungsabschnitt 7, über welchen zusätzliches Abwasser in die Fallleitung eingeleitet wird. Der obere Fallleitungsabschnitt 2, der Umlenkabschnitt 4 und der untere Fallleitungsabschnitt 5 werden durch eine Wandung 11, 20 umgeben. Der obere Fallleitungsabschnitt 2 des Leitungszweigstückes 1 wird mit einer hier nicht dargestellten oberen Fallleitung verbunden und der untere Fallleitungsabschnitt 5 wird mit einer hier ebenfalls nicht dargestellten unteren Fallleitung verbunden. Der Zuleitungsabschnitt 7 steht dabei mit den Abwasserleitungen von beispielsweise einer Wohnung in einem mehrstöckigen Gebäude in Verbindung und wird dort über einen Siphon zum Leitungssystem hin abgedichtet, so wie dies eingangs erläutert wurde. Die Verbindung zwischen dem Leitungsstück 1 und der Fallleitung bzw. der Zuleitung erfolgt vorzugsweise über eine materialschlüssige Verbindung, wie eine Schweissverbindung.

Die Fallleitungen werden so angeordnet, dass deren Mittelachse V in der Vertikalen liegt. Folglich fliesst das Abwasser in der Vertikalen V entlang einer Fallrichtung F und bildet an der Wandung 20 der Fallleitung bzw. in den Fallleitungsabschnitten 2, 3 einen umlaufenden zylindrischen Wasserfilm oder Wassermantel W. In diesem Zusammenhang sei erwähnt, dass sich Abwasser, welches sich im wesentlichen aus Wasser und Feststoffen zusammensetzt, bezüglich Strömungseffekten nicht wesentlich von Wasser unterscheidet.

Im zentralen Bereich der Fallleitung steht eine Luftsäule L, welche sich in der Fallleitung zwischen zwei Leitungszweigstücken 1 erstreckt. Aufgrund der Fliessbewegung des Wassermantels W wird die Luftsäule L in pulsierende Bewegung versetzt, wobei eine zu grosse Pulsation eine negative Auswirkung auf den Wirkungsgrad des Leitungszweigstückes 1 hat.

Der Durchmesser der Fallleitung ist so zu dimensionieren, dass beim maximalen Volumenstrom das Wasser als Wassermantel W abfliesst, wobei auch die Luftsäule L vorhanden ist. Wenn der Volumenstrom so gross ist, dass der ganze Querschnitt der Fallleitung für dessen Wegführung verwendet wird, so ist das Risiko eines Rückflusses über den Zuleitung 7 und/oder einer Stauung über dem Leitungszweigstück 1 sehr gross.

Das Abwasser wird von der oberen Fallleitung über die Eintrittsöffnung 3 in das Leitungszweigstück 1 entlang der Fallrichtung F, welche im wesentlichen der Vertikalen V, entspricht, eingeleitet. Dabei passiert das Abwasser den oberen Fallleitungsabschnitt 2 und wird durch den Umlenkabschnitt 4 gemäss der untenstehenden Beschreibung umgelenkt. Im Bereich des Umlenkabschnittes 4 wird über den Zuleitungsabschnitt 7 zusätzliches Abwasser in die Fallleitung eingebracht. Nach dem Passieren des Umlenkabschnittes 4 vermischt sich das umgelenkte Abwasser mit dem zusätzlichen Abwasser und verlässt das Leitungszweigstück 1 über den unteren Fallleitungsabschnitt 5 bzw. die Austrittsöffnung 5 zur unteren Fallleitung hin. Aufgrund der Strömungscharakteristik wird dann auch in der unteren Fallleitung ein Wassermantel W und eine Luftsäule L geschaffen, sobald das Wasser einen gewissen Weg zurückgelegt hat.

Um die Fliessgeschwindigkeit des Wasser im Bereich der Zuleitung 7 zu bremsen, und auch um die Bildung eines Unterdruckes in der Zuleitung 7 zu limitieren, so dass eine Entleerung der Zuleitung 7 und des sich daran anschliessenden Siphons verhindert wird, dient der Umlenkabschnitt 4. Der Umlenkabschnitt 4 umfasst hier einen ersten Umlenkbereich 8, welcher das Abwasser W von der Fallrichtung F umlenkt. Weiter ist ein zweiter Umlenkbereich 9 angeordnet, welcher winklig bzw. geneigt zur Fallrichtung F bzw. zur Vertikalen V steht. Das Abwasser wird vom ersten Umlenkbereich 8 so umgeleitet, dass es auf den zweiten Umlenkbereich 9 umgelenkt wird, wo das Abwasser eine erneute Umlenkung erfährt. Vorzugsweise ist der zweite Umlenkbereich 9 in Fallrichtung gesehen unmittelbar nach dem ersten Umlenkbereich 8 angeordnet. Unter der Ausdrucksweise unmittelbar ist zu verstehen, dass das Abwasser vom ersten Umlenkbereich 8 direkt auf den zweiten Umlenkbereich 9 geleitet wird. Der zweite Umlenkbereich 9 ist dabei von der Vertikalen V gesehen zum ersten Umlenkbereich 8 hin geneigt.

Grundsätzlich soll eine grosse Abbremsung des Abwassers über den Umlenkabschnitt 4 erzielt werden, um den mit der Fliessgeschwindigkeit des Wassers zusammenhängenden Unterdruck in der Zuleitung so klein wie möglich zu halten. Gleichzeitig soll aber der Widerstand des Leitungszweigstückes 1 nicht dahingehend erhöht werden, dass es im Bereich des Umlenkabschnittes 4 zu einer Stauung des Abwassers kommt, was die Leistung bzw. den Wirkungsgrad des Leitungszweigstückes 1 sehr stark minimiert. Mit anderen Worten muss ein hoher Widerstand, der auch eine gute bzw. starke Bremsung des Abwassers bewirken würde, durch eine Vergrösserung des Durchmessers der Rohrleitung kompensiert werden, um einen vergleichbaren Volumenstrom bzw. eine vergleichbare Leistung zu erreichen. Dies ist allerdings nachteilig bezüglich der Baugrösse. Um diesen negativen Effekt zu verhindern, wurde die zweifache Umlenkung gewählt, wobei der Widerstand über das Leitungszweigstück 1 nur unwesentlich erhöht wird, ohne dass die Bremsung des Abwassers negativ beeinflusst wird.

Der erste Umlenkbereich 8 steht bezüglich der Fallrichtung F bzw. der Vertikalen V mit einem Winkel β von bevorzugt 45° entgegen. Bei anderen Ausführungsformen kann der Winkel β auch kleiner oder grösser als 45°, beispielsweise im Bereich von 30° bis 60°, insbesondere im Bereich von 40° bis 50°, sein. Durch diese erste Umlenkung wird das Abwasser stark gebremst und in Richtung des zweiten Umlenkbereichs 9 umgeleitet.

Bevorzugterweise ist der erste Umlenkbereich 8 in Fallrichtung F gesehen derart angeordnet, dass es sich über die gesamte lichte Weite des oberen Fallleitungsabschnittes 2 erstreckt, so dass die gesamte Abwassermenge auf den ersten Umlenkbereich 8 auftrifft. Mit anderen Worten heisst dies, dass sich der erste Umlenkbereich 8 über den gesamten Querschnitt des oberen Fallleitungsabschnittes 2 erstreckt. Dadurch bewirkt der erste Umlenkbereich 8 die Bildung eines Strahls S aus dem Wasserfilm W. Folglich trifft das Abwasser in der Gestalt des Strahls S auf den zweiten Umlenkbereich 9 auf.

Der zweite Umlenkbereich 9, welcher mit einem Winkel α zur Fallrichtung F bzw. zur Vertikalen V angeordnet wird, steht dabei so zum Strahl S, dass der auf den zweiten Umlenkbereich 9 auftreffende Strahl S möglichst optimal reflektiert wird. Im vorliegenden Fall wird unter der Ausdrucksweise Reflexion verstanden, dass der Strahl S mit dem ähnlichen Winkel, wie er auf den zweiten Umlenkbereich 9 auftrifft, diesen wieder verlässt, mindestens aber vom zweiten Umlenkbereich 9 so umgelenkt wird, dass der Druckverlust und somit der Widerstand durch die Umlenkung möglichst klein bleibt. Dadurch kann die Leistung, also der maximale Volumenstrom, bei gleichbleibender Bremsung vergrössert werden, wobei der strömungsinduzierte Unterdruck in den Zuleitungen 7 nicht verändert wird.

Vorzugsweise ist der Winkel α im Bereich von 2° bis 12° bezüglich der Vertikalen V. Der Winkel α ist so gewählt, um eine optimale Reflexion des Wassers an der Innenseite der Wandung 11 zu gewährleisten. Im Zusammenhang mit dem Winkel β ausgedrückt, ist es vorzugsweise, dass der Wasserstrahl S mit einem Winkel δ von 30° bis 50°, insbesondere 40°, auf den zweiten Umlenkbereich 9 auftrifft. Der Winkel δ definiert sich dabei als Winkel zwischen der Richtung, in welcher der Strahl S den ersten Umlenkbereich 8 verlässt, und der Neigung des zweiten Umlenkbereichs 9.

Der zweite Umlenkbereich 9 kann in verschiedene Richtungen gekrümmt ausgebildet sein, um die Reflexion des Abwassers noch weiter zu verbessern. Beispielsweise ist es denkbar eine Krümmung 10 um eine Achse senkrecht zur Vertikalen V vorzusehen, so wie dies in den Figuren gezeigt ist.

Zusammenfassend kann festgehalten werden, dass der Umlenkabschnitt 4 so ausgebildet ist, dass dieser bezüglich dem Abwasser einen geringen Widerstand entgegensetzt ohne dabei die Bremsung des Wassers negativ zu beeinflussen. Dadurch kann bei gleichbleibender Baugrösse ein grösserer Volumenstrom erzielt werden, was die Leistung des Leitungszweigstückes 1 entsprechend steigert.

Der Grad der ersten Umlenkung ist dabei grösser als der Grad der zweiten Umlenkung. Folglich erfährt das Wasser über den ersten Umlenkbereich 8 einen grösseren Geschwindigkeitsverlust, als über den zweiten Umlenkbereich 9. Diese Aufteilung hat den Vorteil, dass das System bezüglich unterschiedlicher Volumenströme konstanter funktioniert, und dass das System besser eingestellt werden kann.

Bevorzugterweise wird der zweite Umlenkbereich 9 durch die Wandung 11 des Leitungszweigstücks 1 gebildet. Alternativ kann der zweite Umlenkbereich 9 auch ein separates Element im Leitungszweigstück 2 sein.

Der mindestens eine Zuleitungsabschnitt 7 ist dabei so angeordnet, dass dieser im wesentlichen auf der Höhe des zweiten Umlenkbereichs 8 in das Leitungszweigstück 1 münden. In der vorliegenden Ausführungsform stehen insgesamt sechs Zuleitungsabschnitte 7 zur Verfügung. Dabei sind drei Zuleitungsabschnitte 7 mit grossem Durchmesser und drei weitere Zuleitungsabschnitte 7 mit kleinerem Durchmesser jeweils t-förmig angeordnet, wobei die Zuleitungsabschnitte 7 dabei in einem Winkel von 90° zueinander angeordnet sind. Die Gruppe Zuleitungsabschnitte 7 mit dem grossen Durchmesser sind vorzugsweise in Fallrichtung F gesehen über der Gruppe Zuleitungsabschnitte 7 mit dem kleinen Durchmesser angeordnet.

In der Figur 1 kann weiterhin erkannt werden, dass der Umlenkabschnitt 4 in einen Durchflussbereich 12 und einen Mündungsbereich 13 unterteilt ist. Der Durchflussbereich 12 dient der oben beschriebenen Umlenkung des durch das Leitungszweigstück 1 fliessenden Abwassers, während der Mündungsbereich 13 dazu dient, das über die Zuleitungsabschnitte 7 zugeleitete Abwasser aufzunehmen. Der Mündungsbereich 13 ist durch eine Trennwand 14 vom Durchflussbereich 12 getrennt, so dass ein Eintreten von durchfliessendem Abwasser aus dem Durchflussbereich 12 in den Mündungsbereich 13 verhindert wird. Die Trennwand 14 ist winklig zur Fallrichtung F angeordnet, so dass die Trennwand möglichst keinen Einfluss auf das durchfliessende Abwasser hat, sprich den Querschnitt des Durchflussbereichs 12 im Bereich des zweiten Umlenkbereiches 9 nicht unnötig verkleinert. In einem dem unteren Fallleitungsabschnitt 5 zugewandten Bereich 21 kann die Trennwand 14 insbesondere bei grossen Volumenströmen mit dem Abwasser in Kontakt kommen und so als Leitelement wirken.

Im Zusammenhang mit der Trennwand 14 sei noch angemerkt, dass der erste Umlenkbereich 8 eine Ablösekante 15 umfasst, welche derart angeordnet ist, dass das Abwasser über die Trennwand 14 hinweg fliesst.

Zwischen dem ersten Umlenkbereich 8 und der Trennwand 14 ist es zudem möglich, einen optionalen Entlüftungsdurchgang 16 in der Trennwand 14 anzuordnen, wobei ein Luftdruckausgleich zwischen dem Durchflussbereich 12 und dem Mündungsbereich 13 stattfinden kann, was mit den Pfeilen 17 dargestellt ist. Mit diesem Druckausgleich wird eine strömungsinduzierte Druckpulsation im System verhindert oder sehr stark verringert, so dass die Gefahr der Bildung des Unterdruckes in den Zuleitungen 7 weiter vermindert wird. Die vorzugsweise Anordnung des Entlüftungsdurchganges 16 direkt unter dem ersten Umlenkbereich 8 hat den Vorteil, dass das durchfliessende Abwasser nicht durch den Entlüftungsdurchgang 16 in den Mündungsbereich 13 fliessen kann.

In den Figuren 2 und 3 ist ein Leitungszweigstück 1' bzw. 1" gemäss der zweiten und der dritten Ausführungsform gezeigt. Das Leitungszweigstück 1' bzw. 1" umfasst zudem einen Strömungsteiler 18, welcher in Fallrichtung F gesehen vor dem Umlenkabschnitt 4, hier im oberen Fallleitungsabschnitt 2 gegenüber des ersten Umlenkbereichs 8, angeordnet ist. Ein solcher Strömungsteiler 18 lässt sich auch an der Ausführungsform der Figur 1 anordnen. Mit dem Strömungsteiler 18 kann der Wassermantel W bzw. die Filmströmung entlang der Wandung 20 des oberen Fallleitungsabschnittes 2 aufgerissen werden, bevor das Abwasser auf den ersten Umlenkbereich 8 auftrifft. Der Strömungsteiler 18 hat somit den Vorteil, dass der Strahl S mit einem geringeren Widerstand umgelenkt wird. Weiter hat der Strömungsteiler 18 auch den Vorteil, dass durch das Aufreissen der Filmströmung die Pulsation der Luftsäule L und somit das entstehen von Druckunterschieden im Leitungszweigstück vermindert werden kann.

Weiter kann das Leitungszweigstück 1' bzw. 1" eine in den Figuren 2 und 3 gezeigte Bypassleitung 19 umfassen. Eine derartige Bypassleitung 19 dient der Ausgleichung von Luftdruckunterschieden zwischen den entsprechenden Stellen. Die Bypassleitung 19 ist dabei derart angeordnet, dass ein Eindringen von Abwasser in die Bypassleitung 19 verunmöglicht wird. In den Figuren 2 und 3 ist die Bypassleitung 19, in Fallrichtung F gesehen, hinter dem Strömungsteiler 18 angeordnet. Alternativ kann die Bypassleitung 19 auch so angeordnet sein, dass diese in die Luftsäule L des oberen Fallleitungsabschnittes 2 einragt.

In der Figur 2 verbindet die Bypassleitung 19 den Luftbereich des oberen Fallleitungsabschnittes 2 und den Mündungsbereich 13 des Umlenkabschnittes 4, wobei so der entsprechende Druckunterschied ausgleichbar ist. In der Figur 3 verbindet die Bypassleitung 19 den Luftbereich des oberen Fallleitungsabschnittes 2 und den unteren Fallleitungsabschnitt 5, wobei so der entsprechende Druckunterschied ausgleichbar ist.

Weiter ist es denkbar, dass eine Bypassleitung angeordnet wird, welche den Luftbereich des oberen Fallleitungsabschnittes 2 mit dem Mündungsbereich 13 des Umlenkabschnittes 4 und mit dem Luftbereich des unteren Fallleitungsabschnittes 5 verbindet.

Die Ausgleichung des Druckunterschiedes hat den Vorteil, dass grosse Druckunterschiede an den verschiedenen Stellen durch dauernden Ausgleich gar nicht erst entstehen können.

An dieser Stelle sei angemerkt, dass der Strömungsteiler 18 und die Bypassleitung 19 unabhängig voneinander einsetzbar sind. So wäre es beispielsweise denkbar nur den Strömungsteiler 18 oder aber nur die Bypassleitung 19 einzusetzen.

Das Leitungszweigstück wird vorzugsweise aus einem Kunststoff mittels eines Kunststoffblaseverfahrens hergestellt.

### BEZUGSZEICHENLISTE

- 1, 1', 1": Leitungszweigstück
- 2: oberer Fallleitungsabschnitt
- 3: Eintrittsöffnung
- 4: Umlenkabschnitt
- 5: unterer Fallleitungsabschnitt
- 6: Austrittsöffnung
- 7: Zuleitungsabschnitt
- 8: erster Umlenkbereich
- 9: zweiter Umlenkbereich
- 10: Krümmung
- 11: Wandung
- 12: Durchflussbereich
- 13: Mündungsbereich
- 14: Trennwand
- 15: Ablösekante
- 16: Entlüftungsdurchgang
- 17: Druckausgleich
- 18: Strömungsteiler
- 19: Bypassleitung
- 20: Wandung
- 21: unterer Bereich
- F: Fallrichtung
- L: Luftsäule
- S: Strahl
- V: Vertikale
- W: Wassermantel
- α: Winkel zweite Umlenkung
- β: Winkel erste Umlenkung
- δ: Winkel

## Patentansprüche

1. Leitungszweigstück (1, 1', 1") für eine Fallleitung, in der Abwasser in der Form eines Wassermantels (W) an einer Wandung (11, 20) entlang einer Fallrichtung (F) führbar ist, umfassend einen oberen Fallleitungsabschnitt (2) mit einer Eintrittsöffnung (3), einen sich dem oberen Fallleitungsabschnitt (2) anschliessenden Umlenkabschnitt (4) und einen sich dem Umlenkabschnitt (4) anschliessenden unteren Fallleitungsabschnitt (5) mit einer Austrittsöffnung (6), sowie mindestens einen Zuleitungsabschnitt (7), der im Bereich des Umlenkabschnittes (4) in das Leitungszweigstück (1, 1', 1") mündet, wobei der Umlenkabschnitt (4) einen ersten Umlenkbereich (8), welcher das Abwasser bezüglich der Fallrichtung (F) umlenkt, und einen bezüglich dem ersten Umlenkbereich (8) in Fallrichtung (F) gesehen nachfolgend angeordneten zweiten Umlenkbereich (9) umfasst, dem das Abwasser vom ersten Umlenkbereich (8) zugeleitet wird,
wobei der Umlenkabschnitt (4) einen Durchflussbereich (12) und einen Mündungsbereich (13), in dem die Zuleitung über den Zuleitungsabschnitt (7) in das Leitungszweigstück (1) mündet, umfasst, wobei der Mündungsbereich (13) durch eine Trennwand (14) vom Durchflussbereich (12) getrennt ist, so dass ein Eintreten von Abwasser aus dem Durchflussbereich (12) in den Mündungsbereich (13) verhindert wird,
wobei der erste Umlenkbereich (8) eine Ablösekante (15) umfasst, welche derart angeordnet ist, dass das Abwasser über den Mündungsbereich (13) bzw. über die Trennwand (14) hinweg fliesst
**dadurch gekennzeichnet,**
**dass** der zweite Umlenkbereich (9) in Fallrichtung gesehen unmittelbar nach dem ersten Umlenkbereich (8) angeordnet ist, und
**dass** der zweite Umlenkbereich (9) mit einem Winkel (α) im Bereich von 2 bis 12° geneigt zur Fallrichtung (F) verläuft und bezüglich der Richtung des Abwassers (S), das vom ersten Umlenkbereich (8) umgelenkt wurde, in einem Winkel (δ) im Bereich von 30° bis 50°, insbesondere 40°, steht.

2. Leitungszweigstück nach Anspruch 1, **dadurch gekennzeichnet, dass** der zweite Umlenkbereich (9) derart zum ersten Umlenkbereich (8) steht, dass das Abwasser durch den zweiten Umlenkbereich (9) im wesentlichen reflektiert wird.

3. Leitungszweigstück nach Anspruch 1 oder 2, **dadurch gekennzeichnet, dass** der zweite Umlenkbereich (9) durch die Wandung (11) des Leitungszweigstückes (1, 1', 1") bereitgestellt wird.

4. Leitungszweigstück nach einem der vorhergehenden Ansprüchen, **dadurch gekennzeichnet, dass** der erste Umlenkbereich (8) so angeordnet ist, dass der Wassermantel (W) den ersten Umlenkbereich (8) als umgelenkter Strahl (S) verlässt, wobei das Abwasser dann strahlförmig auf den geneigt winklig angeordneten zweiten Umlenkbereich (8) auftrifft.

5. Leitungszweigstück nach einem der vorhergehenden Ansprüchen, **dadurch gekennzeichnet, dass** der zweite Umlenkbereich (9) mindestens abschnittsweise gekrümmt ausgebildet ist, insbesondere um eine Achse, welche senkrecht zur Fallrichtung (F) steht.

6. Leitungszweigstück nach einem der vorhergehenden Ansprüche, **dadurch gekennzeichnet, dass** der erste Umlenkbereich (8) in Fallrichtung (F) gesehen derart angeordnet ist, dass es sich über die gesamte lichte Weite des oberen Fallleitungsabschnittes (2) erstreckt, so dass die gesamte Abwassermenge umlenkbar ist.

7. Leitungszweigstück nach einem der vorhergehenden Ansprüche, **dadurch gekennzeichnet, dass** die Trennwand (14) über einen Durchgang (16) verfügt, über welchen Druckunterschiede zwischen Durchflussbereich (12) und Mündungsbereich (13) ausgleichbar sind, wobei der Durchgang (16) vorzugsweise derart angeordnet ist, dass ein Durchtreten von Abwasser durch den Durchgang (16) verunmöglicht wird.

8. Leitungszweigstück nach einem der vorhergehenden Ansprüche, **dadurch gekennzeichnet, dass** ein Strömungsteiler (18) in Fallrichtung (F) gesehen vor dem Umlenkabschnitt (4) angeordnet ist, wobei mit dem Strömungsteiler (18) der Wassermantel (W) aufreissbar ist.

9. Leitungszweigstück nach einem der vorhergehenden Ansprüche, **dadurch gekennzeichnet, dass** das Leitungszweigstück (1, 1', 1") mindestens eine Bypassleitung (19) umfasst, welche vorzugsweise derart angeordnet ist, dass ein Druckunterschied zwischen dem oberen Fallleitungsabschnitt (2) und dem Mündungsbereich (13) und/oder zwischen dem oberen Fallleitungsabschnitt (2) und dem unteren Fallleitungsabschnitt (6) ausgleichbar ist.

## Claims

1. Pipe branch piece (1, 1', 1") for a downpipe, in which waste water can be guided in a falling direction (F) in the form of a water coating (W) on a wall (11, 20), comprising an upper downpipe section (2) having an inlet opening (3), a deflection section (4) that adjoins the upper downpipe section (2), and a lower downpipe section (5) that adjoins the deflection section (4) and has an outlet opening (6), and also at least one supply pipe section (7), which opens into the pipe branch piece (1, 1', 1") in the region of the deflection section (4), wherein the deflection section (4) comprises a first deflection region (8), which deflects the waste water with regard to the falling direction (F), and, as seen in the falling direction (F) with regard to the first deflection region (8), a subsequently arranged second deflection region (9), to which the waste water is supplied from the first deflection region (8),
wherein the deflection section (4) comprises a throughflow region (12) and an opening region (13) in which the supply pipe opens via the supply pipe section (7) into the pipe branch piece (1), wherein the opening region (13) is separated from the throughflow region (12) by a dividing wall (14) so that waste water is prevented from entering the opening region (13) from the throughflow region (12),
wherein the first deflection section (8) comprises a separating edge (15) which is arranged such that the waste water flows across the opening region (13) or across the dividing wall (14)
**characterized in that**
the second deflection region (9) is arranged directly after the first deflection region (8), as seen in the falling direction, and
that the second deflection region (9) extends in an inclined manner at an angle (α) in the range of from 2 to 12° with respect to the falling direction (F) and is at an angle (δ) in the range of from 30° to 50°, in particular 40°, with respect to the direction of the waste water (S) which was deflected by the first deflection region (8).

2. Pipe branch piece according to Claim 1, **characterized in that** the second deflection region (9) is arranged with respect to the first deflection region (8) such that the waste water is substantially reflected by the second deflection region (9).

3. Pipe branch piece according to Claim 1 or 2, **characterized in that** the second deflection region (9) is provided by the wall (11) of the pipe branch piece (1,1', 1'').

4. Pipe branch piece according to any one of the preceding claims, **characterized in that** the first deflection region (8) is arranged such that the water coating (W) leaves the first deflection region (8) as a deflected jet (S), with the waste water then striking, in the form of a jet, the second deflection region (9) which is arranged inclined at an angle.

5. Pipe branch piece according to any one of the preceding claims, **characterized in that** the second deflection region (9) is formed in a curved manner, at least in certain sections, in particular about an axis which is perpendicular to the falling direction (F).

6. Pipe branch piece according to any one of the preceding claims, **characterized in that** the first deflection region (8), as seen in the falling direction (F), is arranged such that it extends over the entire clear width of the upper downpipe section (2), so that the entire quantity of waste water can be deflected.

7. Pipe branch piece according to any one of the preceding claims, **characterized in that** the dividing wall (14) has a through-passage (16), via which pressure differences between the throughflow region (12) and the opening region (13) can be equalized, wherein the through-passage (16) is preferably arranged such that it is not possible for waste water to pass through the through-passage (16).

8. Pipe branch piece according to any one of the preceding claims, **characterized in that** a flow divider (18) is provided, as seen in the falling direction (F), upstream of the deflection section (4), it being possible for the water coating (W) to be split up by way of the flow divider (18).

9. Pipe branch piece according to any one of the preceding claims, **characterized in that** the pipe branch piece (1, 1', 1") comprises at least one bypass pipe (19) which is preferably arranged such that a pressure difference between the upper downpipe section (2) and the opening region (13) and/or between the upper downpipe section (2) and the lower downpipe section (5) can be equalized.

## Revendications

1. Pièce d'embranchement de conduite (1, 1', 1") pour une conduite de chute, dans laquelle les eaux usées peuvent être guidées en forme de chemise d'eau (W) le long d'une paroi (11, 20) en direction de chute (F), comprenant une section de conduite de chute supérieure (2) ayant une ouverture d'entrée (3), une section de déviation (4) se connectant à la section de conduite de chute supérieure (2) et une section de conduite de chute inférieure (5) se connectant à la section de déviation (4) ayant une ouverture de sortie (6), ainsi que au moins une section d'apport (7), débouchant vers la pièce d'embranchement de conduite (1, 1', 1") dans le domaine de la section de déviation (4), dans laquelle la section de déviation (4) comprend un premier domaine de déviation (8), déviant les eaux usées par rapport à la direction de chute (F) et un deuxième domaine de déviation (9) disposé en aval vu en direction de chute (F) par rapport au premier domaine de déviation (8), vers lequel les eaux usées sont acheminées depuis le premier domaine de déviation (8),
dans laquelle la section de déviation (4) comprend un domaine de traversée (12) et un domaine de débouchement (13), dans laquelle la conduite d'apport débouche dans le pièce d'embranchement de conduite (1) à travers la section d'apport (7), dans laquelle le domaine de débouchement (13) est séparé du domaine de traversée (12) à l'aide d'une paroi de séparation (14), de sorte que l'entrée d'eaux usées depuis le domaine de traversée (12) dans le domaine de débouchement (13) est évité,
dans laquelle le premier domaine de déviation (8) comprend une arête de décollage (15) étant arrangée de sorte à ce que les eaux usées s'écoulent par-dessus le domaine de débouchement (13), respectivement par-dessus la paroi de séparation (14)
**caractérisée en ce que**,
le deuxième domaine de déviation (9) est arrangé immédiatement après le premier domaine de déviation (8), vu en direction de chute, et
le deuxième domaine de déviation (9) est incliné d'un angle (α), dans le domaine de 2 à 12°, par rapport à la direction de chute (F) et faisant un angle (5), dans le domaine de 30° à 50°, particulièrement de 40°, par rapport à la direction des eaux usées (S) déviées par le premier domaine de déviation (8).

2. Pièce d'embranchement de conduite selon la revendication (1), **caractérisée en ce que** le deuxième domaine de déviation (9) est positionné par rapport au premier domaine de déviation (8), de sorte que les eaux usées sont essentiellement reflétées par le deuxième domaine de déviation (9).

3. Pièce d'embranchement de conduite selon la revendication (1) ou (2), **caractérisée en ce que** le deuxième domaine de déviation (9) est prévu par la paroi (11) de la pièce d'embranchement de conduite (1, 1', 1").

4. Pièce d'embranchement de conduite selon une des revendications précédentes, **caractérise en ce que** le premier domaine de déviation (8) est arrangé de sorte que la chemise d'eau (W) quitte le premier domaine de déviation (8) en tant que jet (S) dévié, où les eaux usées impactent alors en forme de jet sur le deuxième domaine de déviation (8) arrangé de manière inclinée.

5. Pièce d'embranchement de conduite selon une des revendications précédentes, **caractérisée en ce que** le deuxième domaine de déviation (9) est réalisé de manière courbée au moins dans certaines sections, en particulier autour d'un axe, qui est vertical par rapport à la direction de chute (F).

6. Pièce d'embranchement de conduite selon une des revendications précédentes, **caractérisée en ce que** le premier domaine de déviation (8) est arrangé de sorte que, vu en direction de chute (F), il s'étend à travers la totalité du côté droit de la section de conduite de chute supérieure (2), de sorte que la totalité des eaux usées est déflectable.

7. Pièce d'embranchement de conduite selon une des revendications précédentes, **caractérisée en ce que** la paroi de séparation (14) présente un passage (16), à travers duquel des différences de pression entre le domaine de traversée (12) et le domaine de débouchement (13) peuvent être compensées, où le passage (16) est préférablement arrangé de sorte qu'un passage des eaux usées à travers le passage (16) devient impossible.

8. Pièce d'embranchement de conduite selon une des revendications précédentes, **caractérisée en ce que** un répartiteur de flux (18) est arrangé en amont de la section de déviation (4) vu en direction de la chute (F), où la chemise d'eau (W) peut être rompue avec le répartiteur de flux (18).

9. Pièce d'embranchement de conduite selon une des revendications précédentes, **caractérisée en ce que** la pièce d'embranchement de conduite (1, 1', 1") comprend au moins une conduite de dérivation (19), qui est préférablement arrangée de sorte qu'une différence de pression entre la section de conduite de chute supérieure (2) et le domaine de débouchement (13) et/ou entre la section de conduite de chute supérieure (2) et la section de conduite de chute inférieure (6) est compensable.
